# EUROPÄISCHE PATENTSCHRIFT

(11) **EP 0 997 589 B1**
(45) Veröffentlichungstag und Bekanntmachung des Hinweises auf die Patenterteilung: **14.01.2004**
(21) Anmeldenummer: 99120863.8
(22) Anmeldetag: 26.10.1999
(51) Int. Cl.: E04D 13/17, E04D 3/40, E04D 1/36

(54) **First- oder Gratbelüftungselement**
Roof ridge or edge ventilating element
Elément d'aération de faîte ou arête de toit

(30) Priorität: 31.10.1998 DE 29819431 U
(43) Veröffentlichungstag der Anmeldung: 03.05.2000
(73) Patentinhaber: HAUSprofi Bausysteme GmbH, 72250 Freudenstadt (DE)
(72) Erfinder: Schürmann, Wolfram, 58456 Witten (DE)
(74) Vertreter: KOHLER SCHMID + PARTNER

(56) Entgegenhaltungen:
- EP-A- 0 117 391
- EP-A- 0 341 343
- EP-A- 0 791 699
- DE-A- 19 604 256
- DE-U- 9 405 203
- DE-U- 29 604 388

## Beschreibung

Die vorliegende Erfindung betrifft ein First- oder Gratbelüftungselement mit einem zur Befestigung auf einer Firstoder Gratlatte vorgesehenen, luftdurchlässigen Mittelteil aus einem Gewebe, dessen Randbereiche beidseitig mit Seitenteilen zur Fixierung an einer Dacheindeckung verbunden sind.

First- oder Gratbelüftungselemente werden im Dachbereich verwendet, um den zwischen der First- oder Gratlatte und der Dacheindeckung verbleibenden Spalt abzudecken. Dieser Spalt verläuft links und rechts der First- oder Gratlatte in Längsrichtung des Dachfirstes. Durch das First- oder Gratbelüftungselement soll einerseits das Eindringen von Regen oder Schnee verhindert werden, während andererseits eine dauerhafte, ausreichende Entlüftung zwischen Bereichen des Unterdachs und der Dacheindeckung gesichert sein soll. Durch die Entlüftung kann der Dachstuhl sowie Wärmedämmungen und auch Wohnräume gegen fäulnisbedingte Beschädigungen geschützt werden. Häufig bestehen solche Elemente aus einem mit zwei Seitenteilen zu verbindenden Mittelteil, siehe beispielsweise DE-U-296 04 388 und DE-A-196 04 256.

Die Anmelderin hat sich die Aufgabe gestellt, ein Firstoder Gratbelüftungselement zu entwickeln, dessen Mittelteil eine witterungsbeständige und kostengünstig herstellbare Verbindung mit den beiden Seitenteilen aufweist.

Die Lösung dieser-Aufgabe besteht in einem First- oder Gratbelüftungselement gemäß Auspruch 1, dessen jeweils einer Randbereich mit einem ein Seitenteil ausbildenden Metallfolienstreifen fest vernäht ist.

Das Mittelteil kann aus wasserabweisenden, feuerfesten Kunststoffen oder Verbundwerkstoffen, Glasfaserwerkstoffen oder Glasvliesen (vorzugsweise technischen Textilien) gefertigt werden. Ebenso können Spinnvliese oder Geflechte eingesetzt werden, die aus einem leichten Werkstoff gefertigt sind. Als Metallfolie kommen Leichtmetalle, wie beispielsweise Aluminium, in Frage. Der Mittelteil und die Seitenteile können dünnwandig aufgebaut werden, so daß sie über eine Naht oder mehrere Nähte unterschiedlichster Nahtformen fest miteinander verbunden werden können. Die mindestens eine Naht trägt dazu bei, daß die leichte Verformbarkeit des First- oder Gratbelüftungselements erhalten bleibt, um es insbesondere in seinem Randbereich an die Kontur der Dacheindeckung anzupassen. Mit Hilfe entsprechender Mittel zur formpassenden Anlage des Metallfolienstreifens kann der Metallfolienstreifen ortsfest an der Dacheindeckung in seiner Lage fixiert werden.

Die vorgenannten Anlagemittel können durch ein mit dem Metallfolienstreifens verbundenes Metallband aus einer formbaren Materialbahn ausgebildet sein, die im verformten Zustand aufgrund ihrer Eigenstabilität dauerhaft an die Kontur der Dacheindeckung angepaßt ist. Die Naht kann auch das Metallband durchdringen und diese mitannähen. Das Metallband kann aus Blei, Zinn oder einer Metall-Legierung gefertigt sein. Vorzugsweise ist ein Aluminiumfolienstreifen an seiner Unterseite mit einem Bleiband verbunden, das auf der Dacheindeckung anliegen kann. Alternativ können die vorgenannten Anlagemittel auch durch an der Unterseite des Metallfolienstreifens vorgesehene Klebemittel ausgebildet sind. Es kann eine gute Haftung des Metallfolienstreifens auf der Oberseite der Dacheindeckung entstehen. Mittels der Naht zur Verbindung von Mittelteil und Seitenteil kann beispielsweise auch ein Klebestreifen an die Seitenteil mitangenäht sein.

Weiterhin wird erfindungsgemäß vorgeschlagen, das Gewebe aus Polyesterfasern mit einer Zugfestigkeit von ca. 210 N pro 5 cm und einer Bruchdehnung von ca. 70 % herzustellen. Dies ist hinsichtlich einer Reißfestigkeit und plastischen Verformbarkeit für einen dauerhaften Einsatz des First- oder Gratbelüftungselements über einen längeren Zeitraum hin von Vorteil und ermöglicht ein stabiles Vernähen mit einem Metallfolienstreifen. Bei der Angabe der Zugfestigkeit ist mit 5 cm die Breite eines Prüflings aus dem Material des erfindungsgemäßen First- oder Gratbelüftungselements gemeint.

Der Randbereich des Mittelteils aus einem Gewebe kann zwischen zwei Metallfolienstreifen eingeklemmt oder eingebettet und vernäht sein, so daß eine noch festere Verbindung zwischen dem Mittelteil und dem Metallfolienstreifen entstehen kann.

Es können unterschiedlichste Materialien für den Nähfaden in Betracht kommen. Ebenso können Rohmaterialien für den Nähfaden zusätzlich behandelt werden, wie beispielsweise durch Texturieren oder Imprägnieren, um eine dauerhafte Verbindung von Mittelteil und Seitenteilen zu gewährleisten. Neben natürlichen Materialien, wie Baumwolle, sind auch künstliche Faserstoffe und technische Garne bevorzugt einsetzbar, die unter den eingetragenen Marken Nomex, Teflon, Kevlar bekannt sind. Fäden aus Metallen, Kohlefaser und Polyfluortetraethylen sind ebenso geeignet. Es kann eine witterungsbeständige, temperaturfeste und feuchigkeitsresistente Verbindungsmöglichkeit geschaffen werden. Kreppgarne lasen sich leicht durch Schrumpfen in den Verbindungsbereich von Mittelteil und Seitenteil vollständig integrieren, so daß Randbereiche des Mittelteils und des Seitenteils zusammengezogen werden.

Der Nähvorgang wird zusätzlich optimiert, wenn das Gewebe des Mittelteils im Randbereich verdichtet oder verstärkt ist (eng aneinander liegenden Fasern und stark vernetzte Fasern des Gewebes). Das verstärkte Gewebe läßt sich besonders gut mit einem Metallfolienstreifen vernähen.

Für einen UV-Schutz oder witterungsbeständigen Korrosionsschutz kann die Oberfläche des Metallfolienstreifens einer weiteren Ausführungsform beschichtet sein. Die Beschichtung ermöglicht es auch, Metallfolienstreifen mit unterschiedlicher Lackierung zu verwenden, die optisch auf die Farbe der Dacheindeckung abgestimmt ist. Der Nähfaden kann entsprechend coloriert sein.

Weitere Merkmale und Vorteile der Erfindung ergeben sich aus der nachfolgenden, beispielhaften Beschreibung eines möglichen Ausführungsbeispiels der Erfindung anhand der schematischen Zeichnung, deren **Figur** mit Hilfe einer dreidimensionalen Ansicht eines im Dachbereich befestigten First- oder Gratbelüftungselements erfindungswesentliche Einzelheiten zeigt.

Aus der **Figur** ist ersichtlich, wie ein Firstbelüftungselement **1** beispielsweise im Firstbereich eines Dachstuhls angeordnet sein kann. Das Firstbelüftungselement **1** besitzt ein Mittelteil **2**, dessen Randbereiche **2a** und **2b** jeweils mit einem plissierten Metallfolienstreifen **3a** bzw. **3b** mittels Nähten fest vernäht sind. In der Figur ist nur die Naht **4b** sichtbar, die Kreuzstiche aufweist. Andere Nahtformen, wie Ketten-, Reih-, Stepp-, Zickzacknähte, usw. sind auch denkbar. Das Mittelteil **2** ist aus einem luftdurchlässigen Kunststoffgewebe gefertigt. Im Bereich einer Firstlatte **5** ist die Oberseite des Mittelteils **2** durch einen Verstärkungsstreifen abgedeckt und versteift. Im befestigten Zustand des Firstbelüftungselements **1** liegt das Mittelteil **2** mit seiner Mittelteilunterseite **6** auf der Lattenoberseite **7** der Firstlatte **5** auf. Die Metallfolienstreifen **3a** und **3b** sind an ihrer Unterseite **8a** bzw. **8b** mit Klebemitteln versehen, so daß die Metallfolienstreifen **3a** und **3b** auf der Dacheindeckung **9a**, **9b** angeklebt sind. Die Metallfolienstreifen **3a** und **3b** besitzen im hergestellten Zustand des Firstbelüftungselements **1** eine plissierte, wellenförmige Kontur, die die Anpassung an die Form der Dacheindeckung **9a**, **9b** leicht durchführbar macht. Die Ausbildung der Metallfolienstreifen **3a** und **3b** aus einem Leichtmetall, wie beispielsweise Aluminium, trägt zusätzlich zur leicht handhabbaren Verformbarkeit der Metallfolienstreifen **3a** und **3b** bei.

Der luftdurchlässige Bereich des Mittelteils **2** aus einem Gewebe weist Kunststoffasern auf, die zwar dicht aneinanderliegend miteinander verflochten sind, aber dennoch keine abdichtende Wirkung ausüben. Von der Firstlatte **5** in Richtung Dachneigung strömende Feuchtigkeit kann an der als Membran wirkenden Gewebeschicht nach außen abgeführt werden. Die Außenluft kann in Strömungsrichtung **10** in Richtung Firstlatte **5** gelangen. Über die Firstlatte **5** hinweg kann die Außenluft zur anderen Dachseite hinströmen. Die durch das Gewebe hindurchtretende aufsteigende Luft kann daher mitgerissen und abgeführt werden.

Die Dacheindeckung **9a**,**9b** ist aus einzelnen Dacheindeckungsplatten gebildet und liegt auf Dachlatten **11** und **12** auf. Die Dachlatten **11** und **12** sind an den Dachsparren **13** und **14** befestigt. Die Firstlatte **5** ist über den Dachsparren **13** und **14** mit Hilfe eines Firstlattenhalters **16** angeordnet. Der Firstbereich ist durch einen Firstziegel **17** abgedeckt.

Ein First- oder Gratbelüftungselement **1** weist einen zur Befestigung auf einer First- **5** oder Gratlatte vorgesehenen, luftdurchlässigen Mittelteil **2** aus einem Gewebe auf, dessen Randbereiche **2a**, **2b** beidseitig mit Seitenteilen zur Fixierung an einer Dacheindeckung **9a**, **9b** verbunden sind. Jeweils ein Randbereich **2a**, **2b** des Mittelteils **2** ist mit einem ein Seitenteil ausbildenden Metallfolienstreifen **3a**,**3b** fest vernäht. Es wurde ein First- oder Gratbelüftungselement **1** entwickelt, dessen Mittelteil **2** eine witterungsbeständige und kostengünstig herstellbare Verbindung mit den beiden Seitenteilen aufweist.

## Patentansprüche

1. First- oder Gratbelüftungselement (1) mit einem zur Befestigung auf einer First- (5) oder Gratlatte vorgesehenen, luftdurchlässigen Mittelteil (2) aus einem Gewebe, dessen Randbereiche (2a, 2b) beidseitig mit Seitenteilen zur Fixierung an einer Dacheindekkung (9a, 9b) verbunden sind, **dadurch gekennzeichnet, daß** jeweils ein Randbereich (2a, 2b) des Mittelteils (2) mit einem ein Seitenteil ausbildenden Metallfolienstreifen (3a,3b) fest vernäht ist.

2. First- oder Gratbelüftungselement nach Anspruch 1, **dadurch gekennzeichnet, daß** das Gewebe aus Polyesterfasern mit einer Zugfestigkeit von ca. 210 N/5cm und einer Bruchdehnung von ca. 70 % hergestellt sind.

3. First- oder Gratbelüftungselement nach Anspruch 1 oder 2, **dadurch gekennzeichnet, daß** ein Randbereich (2a,2b) zwischen zwei Metallfolienstreifen (3a,3b) eingebettet und vernäht ist.

4. First- oder Gratbelüftungselement nach einem der vorhergehenden Ansprüche, **dadurch gekennzeichnet, daß** der Nähfaden (4b) aus Baumwolle besteht.

5. First- oder Gratbelüftungselement nach einem der Ansprüche 1 bis **4, dadurch gekennzeichnet, daß** der Nähfaden (4b) aus einem künstlichen Faserstoff hergestellt ist.

6. First- oder Gratbelüftungselement nach einem der Ansprüche 1 bis 4, **dadurch gekennzeichnet, daß** der Nähfaden (4b) ein technischer Zwirn ist.

7. First- oder Gratbelüftungselement nach nach einem der Ansprüche 1 bis 4, **dadurch gekennzeichnet, daß** der Nähfaden (4b) ein Kreppgarn ist.

8. First- oder Gratbelüftungselement nach einem der vorhergehenden Ansprüche, **dadurch gekennzeichnet, daß** das Gewebe des Mittelteils (2) im Randbereich (2a,2b) verdichtet oder verstärkt ist.

## Claims

1. Roof ridge or roof edge (arris) ventilating element (1) comprising an air-permeable central part (2), provided for mounting on a roof ridge (5) or roof edge lath, of a fabric whose edge regions (2a, 2b) are connected on both sides to side parts for fixing to a roofing (9a, 9b), **characterized in that** one edge region (2a, 2b) of the central part (2) is rigidly sawn to a metal foil strip (3a, 3b) each, forming a side part.

2. Roof ridge or roof edge ventilating element according to claim 1, **characterized in that** the fabric of polyester fibers is produced to have a tensile strength of approximately 210 N/5cm and a breaking elongation of approximately 70%.

3. Roof ridge or roof edge ventilating element according to claim 1 or 2, **characterized in that** an edge region (2a, 2b) is embedded and sawn between two metal foil strips (3a, 3b).

4. Roof ridge or roof edge ventilating element according to any one of the preceding claims, **characterized in that** the thread (4b) consists of cotton.

5. Roof ridge or roof edge ventilating element according to any one of the claims 1 through 4, **characterized in that** the thread (4b) is produced from an artificial fiber material.

6. Roof ridge or roof edge ventilating element according to any one of the claims 1 through 4, **characterized in that** the thread (4b) is a technical twisted yarn.

7. Roof ridge or roof edge ventilating element according to any one of the claims 1 through 4, **characterized in that** the thread (4b) is a crepe yarn.

8. Roof ridge or roof edge ventilating element according to any one of the preceding claims, **characterized in that** the fabric of the central part (2) is condensed or reinforced in the edge region (2a, 2b).

## Revendications

1. Elément d'aération de faîte ou d'arête de toit (1) comportant une partie médiane (2) perméable à l'air prévue sur une panne faîtière (5) ou arête de toit, réalisée à base d'un tissu, dont les zones de bordures (2a, 2b) sont reliées des deux côtés avec des parties latérales pour fixation à une couverture de toit (9a, 9b), **caractérisé en ce que** respectivement une zone de bordure (2a, 2b) de la partie médiane (2) est reliée fixement par couture avec une plaque de feuille métallique (3a, 3b) formant une partie latérale.

2. Elément d'aération de faîte ou d'arête de toit selon la revendication 1, **caractérisé en ce que** le tissu est fabriqué avec des fibres polyester ayant une résistance à la rupture d'environ 210 N/5 cm et un allongement à la rupture d'environ 70%.

3. Elément d'aération de faîte ou d'arête de toit selon la revendication 1 ou 2, **caractérisé en ce qu'**une zone de bordure (2a, 2b) est incorporée et reliée par couture entre deux plaques de feuille métallique (3a, 3b).

4. Elément d'aération de faîte ou d'arête de toit selon l'une quelconque des revendications précédentes, **caractérisé en ce que** le fil de couture (4b) est en laine.

5. Elément d'aération de faîte ou d'arête de toit selon l'une quelconque des revendications 1 à 4, **caractérisé en ce que** le fil de couture (4b) est fabriqué à base d'une matière fibreuse artificielle.

6. Elément d'aération de faîte ou d'arête de toit selon l'une quelconque des revendications 1 à 4, **caractérisé en ce que** le fil de couture (4b) est un fil retordu technique.

7. Elément d'aération de faîte ou d'arête de toit selon l'une quelconque des revendications 1 à 4, **caractérisé en ce que** le fil de couture (4b) est un fil crêpé.

8. Elément d'aération de faîte ou d'arête de toit selon l'une quelconque des revendications précédentes, **caractérisé en ce que** le tissu de la partie médiane (2) est densifié ou renforcé dans la zone de bordure (2a, 2b).
